# EUROPÄISCHE PATENTSCHRIFT

(11) **EP 1 908 908 B1**
(45) Veröffentlichungstag und Bekanntmachung des Hinweises auf die Patenterteilung: **29.04.2015**
(21) Anmeldenummer: 07019512.8
(22) Anmeldetag: 05.10.2007
(51) Int. Cl.: E05F 15/665

(54) **Fensterantriebsvorrichtung zum motorischen Positionieren eines Fensterflügels**
Window power device for powered positioning of a window leaf
Dispositif d'entraînement de fenêtre destiné au positionnement motorisé d'un vantail de fenêtre

(30) Priorität: 06.10.2006 DE 102006047326
(43) Veröffentlichungstag der Anmeldung: 09.04.2008
(73) Patentinhaber: Baier, Paul, 77871 Renchen (DE)
(72) Erfinder: Baier, Paul, 77871 Renchen (DE)
(74) Vertreter: Bartels & Partner

(56) Entgegenhaltungen:
- DE-A1- 1 575 892
- DE-T2- 69 200 753
- US-A- 2 124 037
- US-A- 2 943 464
- US-A- 5 301 734

## Beschreibung

Die Erfindung betrifft eine Fensterantriebsvorrichtung zum motorischen Positionieren eines Fensterflügels, insbesondere eines verschiebbaren Fensterflügels, mit den Merkmalen im Oberbegriff von Anspruch 1.

Aus der US 5,301,734 A ist eine Fensterantriebsvorrichtung bekannt, die zwei vertikal ausgerichtete Gewindestangen aufweist, welche motorisch angetrieben in Gewindebohrungen des Fensterflügels einschraubbar sind.

Aus der DE 692 00 753 T2 ist eine elektromagnetische Antriebsvorrichtung für ein Kipptor bekannt, insbesondere für ein Garagenkipptor.

Aus der US 2,124,037 A ist eine Vorrichtung mit den Merkmalen des Oberbegriffs des Patentanspruchs 1 bekannt.

Bei der Montage derartiger Fensterantriebsvorrichtungen ist es erforderlich, den Motor in einer definierten Startposition mit dem Fensterflügel zu verbinden, in dem sich auch der Fensterflügel in der zugehörigen definierten Startposition befindet. Dies erfordert aufwendige Einstellarbeiten, insbesondere bei verschiebbaren Fensterflügeln, die in der Regel in zwei parallel zueinander ausgerichteten Führungsschienen geführt sind, und bei denen die Antriebskraft an zwei beabstandeten Positionen des Fensterflügels angreift, weil andernfalls ein Verkanten und damit Blockieren des Fensterflügels auftreten kann.

Der Erfindung liegt daher die Aufgabe zugrunde, eine Fensterantriebsvorrichtung bereitzustellen, welche die Nachteile des Standes der Technik überwindet. In einer Ausführungsart soll die Montage derartiger Vorrichtung vereinfacht sein, insbesondere der Vorgang des In-Übereinstimmung-Bringens einer definierten Anfangsposition des Motors mit der zugehörigen Position des Fensterflügels. In einer Ausführungsart soll die Fensterantriebsvorrichtung einen komfortablen Betrieb erlauben, insbesondere auch große und schwere Fensterflügel mit geringer Geräuschentwicklung positionieren. In einer Ausführungsart soll die Fensterantriebsvorrichtung einen dauerhaft zuverlässigen Betrieb gewährleisten.

Diese Aufgabe ist durch die im Anspruch 1 bestimmte Fensterantriebsvorrichtung gelöst. Besondere Ausführungsarten der Erfindung sind in den Unteransprüchen bestimmt.

Gemäß dem Kennzeichen von Anspruch 1 ist vorgesehen, dass ein erstes Teil des Koppelelements einen Klemmschlitz aufweist, der durch eine Schraubbohrung hindurchtritt und mittels dem das erste Teil und mithin das Koppelelement drehfest mit der Antriebswelle oder der Abtriebswelle verbindbar ist, und das ein zweites Teil des Koppelelements drehfest mit der anderen der Antriebswelle oder der Abtriebswelle verbindbar ist.

Die Fensterantriebsvorrichtung weist eine von einem Motor antreibbare Antriebswelle auf und eine mit dem zu positionierenden Fensterflügel in Wirkverbindung stehende Abtriebswelle. Antriebswelle und/oder Abtriebswelle können auch mehrere Abschnitte aufweisen, die über erfindungsgemäße oder sonstige Koppelelemente miteinander verbunden sind. In einer Ausführungsart treibt die Abtriebswelle an ihrem dem Motor vorzugsweise gegenüberliegenden Ende ein Antriebselement wie beispielsweise ein Antriebsrad an. Über das Antriebsrad kann ein Antriebsmittel geführt sein, das mit dem zu positionierenden Fensterflügel verbunden ist. In einer Ausführungsart können über das Antriebsmittel im Wesentlichen oder ausschließlich nur Zugkräfte übertragen werden und das Antriebsmittel ist beispielsweise durch einen Riemen oder Zahnriemen, ein Seil oder eine Kette gebildet.

Zwischen der Antriebswelle und der Abtriebswelle ist ein Koppelelement angeordnet, durch das die Antriebswelle mit der Abtriebswelle verbunden ist und durch das die Drehbewegung von der einen Welle auf die andere Welle übertragbar ist. Das Koppelelement ist drehfest mit der Antriebswelle und der Abtriebswelle verbunden, wobei in einer Ausführungsart die drehfeste Verbindung starr ist. In einer Ausführungsart fluchten die Antriebs- und Abtriebswelle. Durch das Koppelelement ist die Winkelposition, nämlich die Drehwinkelposition, der Abtriebswelle in Bezug auf die Antriebswelle einstellbar. Bei der Montage kann der Fensterflügel in seine definierte Ausgangsposition gebracht werden und der Motor eingebaut werden. Wenn auch der Motor in die dem Ausgangszustand des Fensterflügels entsprechende Position gebracht ist, können durch das Koppelelement die Antriebswelle und die Abtriebswelle miteinander verbunden werden und dadurch auf einfache Weise die Übereinstimmung der Startpositionen von Motor und Fensterflügel gewährleistet werden.

Die Verbindung von Antriebswelle und Abtriebswelle durch das Koppelelement kann auf vielfältige Weise erfolgen, einschließlich durch Formschluss und/oder Reibschluss, beispielsweise unter Verwendung eines in die Welle eingelegten Nutsteins oder durch eine Presspassung oder sonstige Klemmung. In einer Ausführungsart ist die drehfeste Verbindung des Koppelelements mit der Antriebswelle und/oder der Abtriebswelle lösbar. Dadurch kann bei Bedarf die Zuordnung der Winkelpositionen von Antriebswelle und Abtriebswelle neu eingestellt werden, beispielsweise im Rahmen von Wartungsarbeiten, wenn nach mehrjährigem Betrieb eine Neueinstellung erforderlich ist.

In einer Ausführungsart ist die drehfeste Verbindung des zweiten Teils des Koppelelements mit der Antriebswelle durch Formschluss gebildet, wohingegen die drehfeste Verbindung des ersten Teils des Koppelelements mit der Abtriebswelle durch Reibschluss gebildet ist, oder umgekehrt. Beispielsweise kann in die Antriebswelle ein Nutstein eingelegt sein, sodass die Winkelausrichtung zwischen Antriebswelle und Koppelelement vorgegeben ist. Dagegen ist dann die Winkelposition zwischen Koppelelement und Abtriebswelle über des erste Teil durch Reibschluss gebildet, nämlich durch eine lösbare Klemmung, die auf einfache Weise ein Einstellen ermöglicht.

In einer Ausführungsart ist die Bewegungskopplung des Koppelelements elastisch. Hierzu kann ein gegebenenfalls auch einstückig ausgebildetes Koppelelement aus einem elastisch verformbaren Werkstoff hergestellt sein, beispielsweise aus Kunststoff. In einer Ausführungsart ist das erste Teil des Koppelelements mit der Antriebswelle drehfest verbindbar, und das zweite Teil mit der Abtriebswelle drehfest verbindbar. Die Kopplung zwischen dem ersten und zweiten Teil kann durch ein zwischen dem ersten und zweiten Teil angeordnetes elastisch verformbares Koppelelement beispielsweise aus Kunststoff gebildet sein. Es können aber auch andere kraftspeichernde Elemente zwischen dem ersten und zweiten Teil angeordnet sein, die ein torsionsartiges elastisches Verdrehen des ersten Teils gegenüber dem zweiten Teil ermöglicht.

In einer Ausführungsart ist die Drehbeweglichkeit des ersten Teils gegenüber dem zweiten Teil des Koppelelements durch einen Anschlag begrenzt, bei dessen Erreichen das erste Teil durch Formschluss mit dem zweiten Teil in Drehrichtung gekoppelt ist. Beispielsweise können das erste und zweite Teil radial und/oder axial ausgerichtete Klauen ausbilden, die in zugehörige Ausnehmungen in den jeweils anderen Teil eingreifen.

Durch die elastische Bewegungskopplung werden sowohl die in der Antriebsvorrichtung vorhandenen Lager geschont, insbesondere beim Starten oder Stoppen des Motors, als auch die Geräuschentwicklung deutlich herabgesetzt. Außerdem lässt sich dadurch ein geringer Winkelfehler zwischen Antriebswelle und Abtriebswelle ausgleichen, ohne dass es einer Justierung der Antriebsvorrichtung bedarf.

In einer Ausführungsart sind zwischen dem Motor und einem mit dem zu positionierenden Fensterflügel in Wirkverbindung stehenden Antriebsrad zwei Koppelelemente angeordnet, die axial voneinander beabstandet sind. Dadurch ist die Montage weiter vereinfacht, weil an zwei voneinander beabstandeten Positionen eine Einstellung der Winkelausrichtung zwischen Antriebswelle und Abtriebswelle vorgenommen werden kann. Außerdem wird die Laufruhe der Antriebsvorrichtung weiter verbessert. Weiterhin kann dadurch die Antriebsvorrichtung weitgehend vorkonfektioniert und vormontiert werden, insbesondere auch unabhängig von den Abmessungen des zu positionierenden Fensterflügels, weil die Anpassung an diese Abmessung durch eine auf das entsprechende Maß abzulängende Verbindungswelle zwischen den beiden Koppelelementen erfolgen kann.

In einer Ausführungsart ist ein erstes Koppelelement an oder nahe dem Motor angeordnet und ein zweites Koppelelement an oder nahe dem Antriebsrad. Ein erstes Koppelelement kann insbesondere unmittelbar auf die aus dem Motor oder dem zugeordneten Getriebe austretende Antriebswelle aufgesetzt werden und ein zweites Koppelelement über ein kurzes Wellenstück mit dem Antriebsrad verbunden sein.

In einer Ausführungsart ist der Fensterflügel durch zwei Linearführungen geführt, insbesondere mit zwei einander gegenüberliegenden Außenseiten in zwei parallel zueinander angeordneten Führungsschienen geführt. Die motorische Antriebskraft kann an zwei voneinander beabstandeten Positionen an dem Fensterflügel angreifen. Beispielsweise können zwei Zahnriemen oder Steuerketten an dem Fensterflügel festgemacht sein und jeweils über ein Antriebsrad antreibbar sein. Der Antriebsmotor und ein eventuell vorhandenes Getriebe können zwischen den beiden Antriebsrädern angeordnet sein, insbesondere mittig zwischen den beiden Antriebsrädern. Jeweils eine von zwei, auf einander gegenüberliegenden Seiten der Motor-/ Getriebeeinheit austretenden Antriebswellen kann mit einem der beiden Antriebsräder verbunden sein.

Weitere Vorteile, Merkmale und Einzelheiten der Erfindung ergeben sich aus den Unteransprüchen und der nachfolgenden Beschreibung, in der unter Bezugnahme auf die Zeichnungen mehrere Ausführungsbeispiele im Einzelnen beschrieben sind. Dabei können die in den Ansprüchen und in der Beschreibung erwähnten Merkmale jeweils einzeln für sich oder in beliebiger Kombination erfindungswesentlich sein.
- Fig. 1: zeigt eine schematische Ansicht eines ersten Ausführungsbeispiels;
- Fig. 2: zeigt eine perspektivische Ansicht eines Ausführungsbeispiels eines Koppelelements;
- Fig. 3: zeigt in schematischer Darstellung einen Teil einer Anordnung eines weiteren Ausführungsbeispiels;
- Fig. 4: zeigt einen vergrößerten Ausschnitt eines weiteren Ausführungsbeispiels; und
- Fig. 5: zeigt ein weiteres Ausführungsbeispiel einer erfindungsgemäßen Fensterantriebsvorrichtung.

Die Fig. 1 zeigt eine schematische Ansicht eines ersten Ausführungsbeispiels einer Fensterantriebsvorrichtung 1 zum motorischen Positionieren eines Fensterflügels 2 mit einer von einem Motor 4 antreibbaren Antriebswelle 6 und einer mit dem zu positionierenden Fensterflügel 2 in Wirkverbindung stehenden Abtriebswelle 8. In dem dargestellten Ausführungsbeispiel ist der Motor 4, 104 in Baueinheit mit einem Getriebe 150 ausgebildet und weist insgesamt eine im Wesentlichen zylindrische Bauform auf. An seinen einander gegenüberliegenden Enden tritt jeweils eine Antriebswelle 6 aus, die drehfest mit einem Koppelelement 10 verbunden ist. Weiterhin ist die Abtriebswelle 8 drehfest mit dem Koppelelement 10 verbunden. Die beiden Abtriebswellen 8 sind jeweils drehfest mit einem Antriebsrad 12 verbunden, über dessen Mantelfläche ein Antriebsmittel 14 geführt ist, das an einem Ende an dem Fensterflügel 2 festgemacht ist.

Durch Drehen der Antriebsräder 12 wird der Fensterflügel 2 in Richtung des Pfeils 16 angehoben oder abgesenkt. Der Fensterflügel 2 ist hierzu an dem Fensterrahmen 18 linear geführt. Hierzu können beispielsweise Führungsschienen an dem Fensterrahmen 18 festgelegt sein oder der Fensterrahmen 18 kann diese beispielsweise durch ein entsprechendes Profil einstückig ausbilden. Wesentlich ist dabei, dass der Fensterflügel 2, in den beispielsweise eine Fensterscheibe 20 eingesetzt ist, beim Verschieben in den Führungen nicht verkantet. Hierzu ist es erforderlich, dass die beiden Antriebsmittel 14 gleichmäßig an dem Fensterflügel 2 ziehen und dementsprechend die Antriebsräder 12 und mithin die Abtriebswellen 8 hinsichtlich ihrer Winkelposition aufeinander abgestimmt sind. Dies erfordert insbesondere nach der Montage, gegebenenfalls auch bei Wartungsarbeiten, eine Positionierung der Antriebswelle 6 in Bezug auf die Abtriebswelle 8, die mittels des Koppelelements 10 einfach durchführbar ist. Hierzu kann das Koppelelement 10 mit der Antriebswelle 6 und/oder der Abtriebswelle 8 lösbar verbindbar sein, sodass zunächst alle Komponenten beispielsweise in die in der Fig. 1 dargestellte Ausgangsposition gebracht werden; die Antriebsmittel 14 werden dann straff über das Antriebsrad 12 gelegt, und anschließend wird die Verbindung zwischen den Antriebswellen 6 und den Abtriebswellen 8 mittels der Koppelelemente 10 fixiert. In den Fensterrahmen 18 ist in der oberen Hälfte eine in Bezug auf den Fensterrahmen 18 feststehende Fensterscheibe 22 eingebracht, die zusammen mit der Fensterscheibe 20 des Fensterflügels 2 eine Raumöffnung verschließt.

Die Fig. 2 zeigt eine perspektivische Ansicht eines Ausführungsbeispiels eines Koppelelements 10. Das Koppelelement 10 weist ein erstes Teil 32 auf und ein zweites Teil 34, die über einen dazwischen angeordneten Kraftspeicher 36 zwar drehfest miteinander verbunden sind, wobei aber die drehfeste Verbindung in vorgebbaren Schranken eine vorgegebene Elastizität aufweist. So kann beispielsweise bei einem Starten oder Stoppen des Motors eine Relativbewegung zwischen dem ersten Teil 32 und dem zweiten Teil 34 erfolgen, die aufgrund der Kraftspeicherung durch die Verformung des Kraftspeichers 36 auch selbsttätig rückgestellt wird. Der Kraftspeicher 36 kann beispielsweise durch eine gummielastische Masse gebildet sein, die auch als Spritzgußteil in die Anordnung aus erstem Teil 32 und zweiten Teil 34 eingespritzt werden kann.

Das erste Teil 32 weist einen Klemmschlitz 38 auf, der durch eine Schraubbohrung 40 hindurchtritt und mittels dem das erste Teil 32 und mithin das Koppelelement 10 drehfest mit der Antriebswelle 6 oder der Abtriebswelle 8 verbunden werden kann. Das erste Teil 32 weist außerdem axial vorstehende Klauen 42 auf, die unter Zwischenlage des Kraftspeichers 36 in entsprechende Ausnehmungen 44 des zweiten Teils 34 eingreifen. Der Kraftspeicher 36 schließt im wesentlichen bündig mit der Außenumfangsfläche des ersten Teils 32 und des zweiten Teils 34 ab, so dass das Koppelelement 10 im Wesentlichen die Form eines Kreiszylinders aufweist. Das erste Teil 32 weist eine mittige Bohrung 46 auf für die Aufnahme der Antriebswelle 6 oder der Abtriebswelle 8.

Das erste Teil 32 und das zweite Teil 34 können grundsätzlich als Gleichteile ausgebildet sein. In einer Ausführungsart ist das zweite Teil 34 allerdings gegenüber dem ersten Teil 32 dahingehend unterschiedlich, dass es keinen Klemmschlitz 38 aufweist, sondern eine geeignete Aufnahme für einen Nutstein, mittels dem die Antriebswelle 6 oder die Abtriebswelle 8 drehfest mit dem zweiten Teil 34 verbindbar ist.

Die Fig. 3 zeigt in schematischer Darstellung einen Teil einer Anordnung eines weiteren Ausführungsbeispiels einer erfindungsgemäßen Fensterantriebsvorrichtung 101. Insbesondere zeigt die Fig. 3 nur die Anordnung aus Antriebswelle 106 und Abtriebswelle 108 auf einer Seite des Motors 104; entsprechend dem Ausführungsbeispiel der Fig. 1 ist auf der in der Fig. 3 nicht dargestellten, dem Motor 104 gegenüberliegenden Seite eine übereinstimmende Anordnung vorgesehen.

Bei dem Ausführungsbeispiel der Fig. 3 ist in unmittelbarer Nähe an dem Motor 104 ein erstes Koppelelement 110 angeordnet. Von diesem führt die Abtriebswelle 108, gegebenenfalls auch über eine größere Distanz, zu einem zweiten Koppelelement 110a, das in unmittelbarer Nähe zu dem Antriebsrad 112 angeordnet ist. Die Länge der Abtriebswelle 108 kann an die Breite des Fensterflügels 2 (Fig. 1) angepasst sein und insbesondere durch einfache Maßnahmen auf das geeignete Maß abgelängt werden. Dadurch kann beispielsweise der Fensterflügel 2 an dem Fensterrahmen 18 montiert werden und auch das Antriebsrad 112 am Fensterrahmen 118 festgelegt werden, und es ist mit einfachen Mitteln eine Anpassung an die Distanz zwischen dem Antriebsrad 112 und dem Motor 104 vornehmbar. In Bezug auf das zweite Koppelelement 110a bildet die Abtriebswelle 108 den antriebsseitigen Eingang, und in Richtung auf das Antriebsrad 112 ist das weitere Koppelelement 110a mit einer weiteren Abtriebswelle 108a verbunden.

Die Fig. 4 zeigt einen vergrößerten Ausschnitt eines weiteren Ausführungsbeispiels der Fensterantriebsvorrichtung 201. Das Koppelelement 210 ist im Wesentlichen ausgestaltet wie in der Fig. 2 dargestellt, wobei das zweite Teil 232 mittels eines Nutsteins 248 drehfest mit der Antriebswelle 206 des Motors 204 verbunden ist. Auf der gegenüberliegenden Seite ist das erste Teil 234 mittels einer in die Schraubbohrung 240 eingedrehten Klemmschraube drehfest mit der Abtriebswelle 208 verbindbar.

Die Fig. 5 zeigt ein weiteres Ausführungsbeispiel einer erfindungsgemäßen Fensterantriebsvorrichtung 301. Eine im Wesentlichen mittig angeordnete Einheit aus Motor 304 und Getriebe 350 treibt eine langgestreckte Antriebswelle 306 an, die an ihren den beiden Antriebsrädern 312 zugewandten Enden drehfest mit jeweils einem Koppelelement 310 verbunden ist. Die Antriebsräder 312 sind für den Antrieb eines Flachriemens oder Zahnriemens vorgesehen.

## Patentansprüche

1. Fensterantriebsvorrichtung (1) zum motorischen Positionieren eines Fensterflügels (2), insbesondere eines verschiebbaren Fensterflügels, mit einer von einem Motor (4) antreibbaren Antriebswelle (6) und einer mit dem zu positionierenden Fensterflügel (2) in Wirkverbindung stehenden Abtriebswelle (8), wobei die Fensterantriebsvorrichtung (1) ein zwischen der Antriebswelle (6) und der Abtriebswelle (8) angeordnetes und drehfest mit der Antriebswelle (6) und der Abtriebswelle (8) verbundenes Koppelelement (10) aufweist, durch das die Drehbewegung von der Antriebswelle (6) auf die Abtriebswelle (8) koppelbar ist und durch das die Drehwinkelposition der Abtriebswelle (8) in Bezug auf die Antriebswelle (6) einstellbar ist, **dadurch gekennzeichnet, dass** das Koppelelement (10) ein erstes Teil (32) und ein zweites Teil (34) aufweist, wobei das erste Teil (32) des Koppelelements (10) einen Klemmschlitz (38) aufweist, der durch eine Schraubbohrung (40) des ersten Teils (32) hindurchtritt und mittels dem das erste Teil (32) und mithin das Koppelelement (10) drehfest mit der Antriebswelle (6) oder der Abtriebswelle (8) verbindbar ist, und wobei das zweite Teil (34) drehfest mit der anderen der Antriebswelle (6) oder der Abtriebswelle (8) verbindbar ist.

2. Fensterantriebsvorrichtung (1) nach Anspruch 1, **dadurch gekennzeichnet, dass** die drehfeste Verbindung des Koppelelements (10) mit der Antriebswelle (6) und/oder der Abtriebswelle (8) lösbar ist.

3. Fensterantriebsvorrichtung (1) nach einem der vorangehenden Ansprüche, **dadurch gekennzeichnet, dass** die drehfeste Verbindung des zweiten Teils (34) des Koppelelements (10) mit der Antriebswelle (6) oder der Abtriebswelle (8) durch Formschluss gebildet ist.

4. Fensterantriebsvorrichtung (1) nach einem der vorangehenden Ansprüche, **dadurch gekennzeichnet, dass** die drehfeste Verbindung des Koppelelements (10) mit der Antriebswelle (6) und/oder der Abtriebswelle (8) durch Reibschluss gebildet ist.

5. Fensterantriebsvorrichtung (1) nach einem der vorangehenden Ansprüche, **dadurch gekennzeichnet, dass** die drehfeste Verbindung des zweiten Teils (34) des Koppelelements (10) mit einer der Antriebswelle (6) oder der Abtriebswelle (8) durch Formschluss gebildet ist, insbesondere durch Verwendung eines Nutsteins (248).

6. Fensterantriebsvorrichtung (1) nach einem der vorangehenden Ansprüche, **dadurch gekennzeichnet, dass** die Bewegungskopplung des Koppelelements (10) elastisch ist.

7. Fensterantriebsvorrichtung (1) nach einem der vorangehenden Ansprüche, **dadurch gekennzeichnet, dass** das erste Teil (32) mit der Antriebswelle (6) drehfest verbindbar ist, und das zweite Teil (34) mit der Abtriebswelle (8) drehfest verbindbar ist, und dass die Kopplung zwischen dem ersten Teil (32) und dem zweiten Teil (34) elastisch ist.

8. Fensterantriebsvorrichtung (1) nach Anspruch 7, **dadurch gekennzeichnet, dass** zwischen dem ersten Teil (32) und dem zweiten Teil (34) ein elastisch verformbarer Kraftspeicher (36) angeordnet ist.

9. Fensterantriebsvorrichtung (101) nach einem der vorangehenden Ansprüche, **dadurch gekennzeichnet, dass** zwischen dem Motor (104) und einem mit dem zu positionierenden Fensterflügel (2) in Wirkverbindung stehenden Antriebsrad (112) der Fensterantriebsvorrichtung (101) zwei Koppelelemente (110, 110a) angeordnet sind, insbesondere dass ein erstes Koppelelement (110) an oder nahe dem Motor (104) angeordnet ist und ein zweites Koppelelement (110a) an oder nahe dem Antriebsrad (112) angeordnet ist.

10. Fensterantriebsvorrichtung (1) nach einem der vorangehenden Ansprüche, **dadurch gekennzeichnet, dass** die Fensterantriebsvorrichtung (101) den Fensterflügel (2) umfasst, und dass der Fensterflügel (2) beim motorischen Positionieren durch zwei Linearführungen geführt ist, insbesondere in zwei parallel zueinander angeordneten Führungsschienen geführt ist.

11. Fensterantriebsvorrichtung (1) nach einem der vorangehenden Ansprüche, **dadurch gekennzeichnet, dass** die Fensterantriebsvorrichtung (101) den Fensterflügel (2) umfasst, und dass die motorische Antriebskraft an zwei von einander beabstandeten Positionen an dem Fensterflügel (2) angreift.

12. Fensterantriebsvorrichtung (1) nach einem der vorangehenden Ansprüche, **dadurch gekennzeichnet, dass** die Fensterantriebsvorrichtung (101) den Motor (104) umfasst, und dass auf einander gegenüberliegenden Seiten des Motors (4) jeweils eine Antriebswelle (6) austritt, und dass beide Antriebswellen (6) jeweils über ein Koppelelement (10) mit der zugeordneten Abtriebswelle (8) verbunden sind.

## Claims

1. A window power device (1) for motorised positioning of a window sash (2), in particular a moveable window sash, comprising a drive shaft (6) that can be powered by a motor (4) and a drive shaft (8) operatively connected to the window sash (2) to be positioned, the window power device (1) having a coupling element (10) disposed between the drive shaft (6) and the drive shaft (8) and connected in a torque-proof manner to the drive shaft (6) and the drive shaft (8), by means of which the rotary motion of the drive shaft (6) can be coupled to the drive shaft (8), and by means of which the rotary angular position of the drive shaft (8) can be adjusted with respect to the drive shaft (6), **characterised in that** the coupling element (10) has a first part (32) and a second part (34), the first part (32) of the coupling element (10) having a clamping slot (38) that passes through a screw bore hole (40) of the first part (32), and by means of which the first part (32), and so the coupling element (10), can be connected in a torque-proof manner to the drive shaft (6) or the drive shaft (8), and the second part (34) being able to be connected in a torque-proof manner to the other of the drive shaft (6) or the drive shaft (8).

2. The window power device (1) according to Claim 1, **characterised in that** the torque-proof connection of the coupling element (10) to the drive shaft (6) and/or the drive shaft (8) is releaseable.

3. The window power device (1) according to any of the preceding claims, **characterised in that** the torque-proof connection of the second part (34) of the coupling element (10) to the drive shaft (6) or the drive shaft (8) is formed by form closure.

4. The window power device (1) according to any of the preceding claims, **characterised in that** the torque-proof connection of the coupling element (10) to the drive shaft (6) and/or the drive shaft (8) is formed by friction fit.

5. The window power device (1) according to any of the preceding claims, **characterised in that** the torque-proof connection of the second part (34) of the coupling element (10) to one of the drive shaft (6) or the drive shaft (8) is formed by form fit, in particular by using a slot nut (248).

6. The window power device (1) according to any of the preceding claims, **characterised in that** the motion coupling of the coupling element (10) is elastic.

7. The window power device (1) according to any of the preceding claims, **characterised in that** the part (32) can be connected in a torque-proof manner to the drive shaft (6), and the second part (34) can be connected in a torque-proof manner to the drive shaft (8), and that the coupling between the first part (32) and the second part (34) is elastic.

8. The window power device (1) according to Claim 7, **characterised in that** an elastically deformable energy storage mechanism (36) is disposed between the first part (32) and the second part (34).

9. The window power device (101) according to any of the preceding claims, **characterised in that** two coupling elements (110, 110a) are disposed between the motor (104) and a drive wheel (112) of the window power device (101) operatively connected to the window sash (2) to be positioned, in particular that a first coupling element (110) is disposed on or close to the motor (104), and a second coupling element (110a) is disposed on or close to the drive wheel (112).

10. The window power device (1) according to any of the preceding claims, **characterised in, that** the window power device (101) comprises the window sash (2) and that the window sash (2) is guided during the motorised positioning by two linear guides, in particular is guided in two guide rails arranged parallel to one another.

11. The window power device (1) according to any of the preceding claims, **characterised in that** the window power device (101) comprises the window sash (2), and that the motorised driving force is applied at two positions on the window sash (2) that are spaced apart from one another.

12. The window power device (1) according to any of the preceding claims, **characterised in that** the window power device (101) comprises the motor (104), and that a drive shaft (6) passes out on each of opposing sides of the motor (4), and that the two drive shafts (6) are respectively connected to the assigned drive shaft (8) by a coupling element (10).

## Revendications

1. Dispositif (1) d'entraînement de fenêtre pour la mise en position de manière motorisée d'un ventail (2) de fenêtre, notamment d'un vantail de fenêtre coulissant, comprenant un arbre (6) menant pouvant être entraîné par un moteur (4) et un arbre (8) mené en liaison d'action avec le vantail (2) de fenêtre à mettre en position, le dispositif (1) d'entraînement de fenêtre ayant un élément (10) d'accouplement disposé entre l'arbre (6) menant et l'arbre (8) mené et solidaire en rotation de l'arbre (6) menant et de l'arbre (8) mené, élément (10) d'accouplement par lequel le mouvement de rotation de l'arbre (6) menant peut être transmis à l'arbre (8) mené et par lequel la position angulaire en rotation de l'arbre (8) mené, par rapport à l'arbre (6) menant, peut être réglée, **caractérisé en ce que** l'élément (10) d'accouplement a une première partie (32) et une deuxième partie (34), la première partie (32) de l'élément (10) d'accouplement ayant une fente (38) de serrage, qui traverse un taraudage (40) de la première partie (32) et au moyen de laquelle la première partie (32) et ainsi l'élément (10) d'accouplement peut être rendu solidaire en rotation de l'arbre (6) menant ou de l'arbre (8) mené et dans lequel la deuxième partie (34) peut être rendue solidaire en rotation de l'autre de l'arbre (6) menant ou de l'arbre (8) mené.

2. Dispositif (1) d'entraînement de fenêtre suivant la revendication 1, **caractérisé en ce que** la solidarité en rotation de l'élément (10) d'accouplement à l'arbre (6) menant et/ou à l'arbre (8) mené peut être désolidarisée.

3. Dispositif (1) d'entraînement de fenêtre suivant l'une des revendications précédentes, **caractérisé en ce que** la solidarité en rotation de la deuxième partie (34) de l'élément (10) d'accouplement à l'arbre (6) menant ou à l'arbre (8) mené est formée par complémentarité de forme.

4. Dispositif (1) d'entraînement de fenêtre suivant l'une des revendications précédentes, **caractérisé en ce que** la solidarité en rotation de l'élément (10) d'accouplement à l'arbre (6) menant et/ou à l'arbre (8) mené est formée par frottement.

5. Dispositif (1) d'entraînement de fenêtre suivant l'une des revendications précédentes, **caractérisé en ce que** la solidarité en rotation de la deuxième partie (34) de l'élément (10) d'accouplement à l'un de l'arbre (6) menant ou de l'arbre (8) mené est formée par complémentarité de forme, notamment en utilisant un sabot (248) à rainure.

6. Dispositif (1) d'entraînement de fenêtre suivant l'une des revendications précédentes, **caractérisé en ce que** l'accouplement de l'élément (10) d'accouplement est élastique.

7. Dispositif (1) d'entraînement de fenêtre suivant l'une des revendications précédentes, **caractérisé en ce que** la première partie (32) peut être rendue solidaire en rotation de l'arbre (6) menant et la deuxième partie (34) peut être rendue solidaire en rotation de l'arbre (8) mené et **en ce que** l'accouplement entre la première partie (32) et la deuxième partie (34) est élastique.

8. Dispositif (1) d'entraînement de fenêtre suivant la revendication 7, **caractérisé en ce que** qu'un accumulateur (36) de force, déformable élastiquement, est disposé entre la première partie (32) et la deuxième partie (34).

9. Dispositif (101) d'entraînement de fenêtre suivant l'une des revendications précédentes, **caractérisé en ce que**, entre le moteur (104) et une roue (112) motrice du dispositif (101) d'entraînement de fenêtre, en liaison de coopération avec le ventail (2) de fenêtre à mettre en position, sont disposés deux éléments (110, 110a) d'accouplement, notamment **en ce qu'**un premier élément (110) d'accouplement est disposé sur ou près du moteur (104) et un deuxième élément (110a) d'accouplement est disposé sur ou près de la roue (112) motrice.

10. Dispositif (1) d'entraînement de fenêtre suivant l'une des revendications précédentes, **caractérisé en ce que** le dispositif (101) d'entraînement de fenêtre comprend un vantail (2) de fenêtre et **en ce que** le vantail (2) de fenêtre est, lors de la mise en position de manière motorisée, guidé par deux guidages linéaires, en étant notamment guidé dans deux rails de guidage disposés parallèlement l'un à l'autre.

11. Dispositif (1) d'entraînement de fenêtre suivant l'une des revendications précédentes, **caractérisé en ce que** le dispositif (101) d'entraînement de fenêtre comprend le vantail (2) de fenêtre et **en ce que** la force d'entraînement motorisé attaque le vantail (2) de fenêtre en deux positions à distance l'une de l'autre.

12. Dispositif (1) d'entraînement de fenêtre suivant l'une des revendications précédentes, **caractérisé en ce que** le dispositif (101) d'entraînement de fenêtre comprend le moteur (104) et **en ce que**, sur des côtés du moteur (4) opposés l'un à l'autre, sort respectivement un arbre (6) menant et **en ce que** les deux arbres (6) menant sont reliés respectivement à l'arbre (8) mené associé par un élément (10) d'accouplement.
